# EUROPÄISCHE PATENTANMELDUNG

(11) **EP 2 295 885 A1**
(43) Veröffentlichungstag der Anmeldung: **16.03.2011**
(21) Anmeldenummer: 09010989.3
(22) Anmeldetag: 27.08.2009
(51) Int. Cl.: F24F 13/30

(54) **Klimabox mit Wärmetauscher und Klimatisierungsverfahren**

(71) Anmelder: STULZ GmbH, D-22457 Hamburg (DE)
(72) Erfinder: Seeliger, Rene, 25421 Pinneberg (DE); Sklenak, Bretislav, 84048 Mainburg (DE)
(74) Vertreter: Kossak, Sabine

(57) **Zusammenfassung**

Die Erfindung betrifft eine Klimabox (1) mit Wärmetauscher (9)zur Temperaturregulierung.

Die Klimabox wird besonders in Anlagen zur Kühlung von Rechenzentren oder Servern eingesetzt. Durch die besondere Ausgestaltung des Wärmetauschers lassen Sie die Energiekosten reduzieren, so dass Anlagen die mit der erfindungsgemäßen Klimabox betrieben werden einen geringeren Energieaufwand haben.

## Beschreibung

Die vorliegende Erfindung betrifft eine Klimabox mit Wärmetauscher zur Temperaturregulierung .Die Erfindung betrifft ferner ein Verfahren zum Betrieb einer solchen Klimabox.

Klimaboxen mit einem Wärmetauscher zur Temperaturregulierung sind aus dem Stand der Technik bekannt. Des Weiteren sind Anlagen zur Temperaturregulierung aus dem Stand der Technik für verschiedene Anwendungen bekannt. Eine Anwendungsmöglichkeit für solche Anlagen ist die Klimatisierung von einzelnen Räumen oder von vollständigen Gebäuden. Insbesondere für die Klimatisierung von Rechenzentren werden Anlagen zur Temperaturregulierung benötigt, da durch den Betrieb von Computeranlagen, beispielsweise Serveranlagen, eine erhebliche Wärmeentwicklung erfolgt. Die durch die Serveranlagen produzierte Wärme muss aus dem Raum, in dem die Serveranlagen stehen, notwendigerweise abführt werden, um die maximal zulässigen Betriebstemperaturen für solche Serveranlagen nicht zu überschreiten , welche ohne Abtransport der von den Servern produzierten Wärme innerhalb kurzer Zeit erreicht und überschritten wird.

Aus der DE 199 04 667 ist eine Anlage zur Temperaturregulierung eines Gebäudes bekannt. Die dort gezeigte Anlage umfasst ein Klimagerät, welches einen Kühlmittelkreislauf umfasst, wodurch eine indirekte Kühlung mittels des Kühlmittels des Gebäudes oder einzelner Räume ermöglicht wird. Eine solche Kühlung ist insbesondere dahingehend vorteilhaft, dass der zulässige Bereich der relativen Luftfeuchtigkeit und die gewünschte Temperatur sehr gut eingehalten werden können. Die Kühlung der gezeigten Anlage erfolgt in Abhängigkeit der Außentemperatur entweder als indirekte freie Kühlung im Winter, als aktive Kühlung im Sommer sowie als indirekte freie in Kombination mit einer aktiven Kühlung in der Übergangszeit.

Die bisherigen Anlagen haben den Nachteil, dass auch bei ausgeschaltetem Wärmetauscher der gesamte Luftstrom über den Wärmetauscher geführt werden muss. Dadurch entstehen luftseitige Druckverluste, die eine höhere Leistungsaufnahme der Ventilatoren und damit höhere Energiekosten verursachen. Es sind deshalb Geräte bekannt, bei denen die Luft bei ausgeschaltetem Wärmetauscher über einen Bypass geführt wird, um den Druckverlust zu umgehen, dieses hat jedoch den Nachteil, dass größere Geräteabmessungen notwendig sind, um einen entsprechenden Bypass realisieren zu können. Gerade bei Rechenzentren werden jedoch Geräte bevorzugt, die einen möglichst geringen Platzbedarf haben, um die Fläche so klein wie möglich halten zu können.

Aufgabe der vorliegenden Erfindung ist es daher eine Klimabox mit Wärmetauscher bereitzustellen, welche auch bei ausgeschaltem Wärmetauscher keine höheren Energiekosten verursacht und luftseitige Druckverluste weitestgehend vermeidet. Es ist eine weitere Aufgabe der Erfindung, eine Anlage zur Temperaturregulierung sowie ein Verfahren zum Betrieb einer Anlage zur Temperaturregulierung bereitzustellen.

Die Aufgabe wird erfindungsgemäß gelöst durch eine Klimabox zur Temperaturregelung durch die mindestens ein Luftstrom leitbar ist und die mindestens einen Wärmetauscher enthält, **dadurch gekennzeichnet, dass** der Wärmetauscher beweglich in der Klimabox angeordnet ist und um einen Drehpunkt zwischen mindestens einer Betriebsposition und einer Ruheposition bewegbar ist. Weitere Ausführungsformen sind Gegenstand der Unteransprüche oder nachfolgend beschrieben.

Die erfindungsgemäße Klimabox weist bevorzugt einen Wärmetauscher auf, der zwischen genau einer Betriebsposition und einer Ruheposition bewegbar ist. Als Betriebsposition wird dabei im Sinne der Erfindung eine Position der Klimabox verstanden, bei der die in die Klimabox eintretende Luft durch den Wärmetauscher geführt wird und der Wärmetauscher in Betrieb ist. Entsprechend wird unter Ruheposition eine Position des Wärmetauschers in der Klimabox verstanden, bei der der Wärmetauscher außerhalb des Luftstroms im Klimagerät angeordnet ist und nicht in Betrieb ist. Durch die Befestigung des Wärmetauschers an einem Drehpunkt in der Klimabox lässt sich der Wärmetauscher zwischen der Betriebsposition und der Ruheposition umklappen, es liegt somit eine klappbare bzw. drehbare Befestigung des Wärmetauschers in der Klimabox vor. Die Bewegung zwischen den verschiedenen Positionen erfolgt beispielsweise elektrisch oder hydraulisch, wobei auch mechanische Klappmechanismen oder andere Bewegungsmechanismen einsetzbar sind.

Bei der erfindungsgemäßen Klimabox ist der Wärmetauscher bevorzugt zwischen genau einer Betriebsposition und genau einer Ruheposition bewegbar. In der Ruheposition ist der Wärmetauscher dabei bevorzugt senkrecht zum Boden der Klimabox und parallel zur längeren Seitenwand der Klimabox angeordnet weniger bevorzugt sind Ruhepositionen in denen der Wärmetauscher schräg in der Klimabox angeordnet ist, d.h. mit einem Winkel zum Boden, der nicht rechtwinklig ist. Dabei entspricht die maximale Höhe des Wärmetauschers in der Ruheposition bevorzugt der Höhe der Klimabox. Hierdurch ist gewährleistet, dass eine besonders gute Ausnutzung der vorhandenen Fläche für die Temperierung, insbesondere die Kühlung gegeben ist. Es sind jedoch auch Ausführungsformen denkbar, bei denen der Wärmetauscher geringere Abmessungen aufweist.

Der Wärmetauscher ist in der erfindungsgemäßen Klimabox im Betriebszustand bevorzugt entlang der Diagonalen der Klimabox zwischen zwei sich gegenüberliegenden Ecken angeordnet.

Der Wärmetauscher ist beispielsweise als Verdampfer oder als Kühler ausgestaltet. Die Steuerung und Regelung der Klimabox erfolgt beispielsweise durch entsprechende Software.

Die erfindungsgemäße Klimbox hat gegenüber herkömmlichen Klimaboxen den Vorteil, dass die luftseitigen Druckverluste gegenüber herkömmlichen Klimaboxen reduziert werden können. Der Wärmetauscher ist, wenn er nicht in Betrieb ist, aus dem Luftstrom geklappt, so dass hierdurch Druckverluste, die sonst durch Durchströmen des ausgeschalteten Wärmetauschers entstehen, reduziert werden können. Hierdurch können die Energiekosten für den Betrieb deutlich gesenkt werden. Gleichzeitig ist eine Beibehaltung der vorteilhaften geringen Abmessungen möglich, da es nicht notwendig ist, die Luft bei ausgeschaltetem Wärmetauscher über einen Bypass zu führen, um Druckverluste zu vermeiden.

Die Klimabox kann in verschiedenen Betriebszuständen betrieben werden, beispielsweise bei Temperaturen der zuströmenden Luft, auch Außenluft genannt, die oberhalb von einer Temperatur T₁ liegen. Ab einer höheren Temperatur T₂ könnte eine aktive Kühlung mittels des Wärmetauschers in Betriebsposition erfolgen, während es im Bereich oberhalb von T₁ und unterhalb von T₂ lediglich ein Mischbetrieb aus aktiver und direkter Kühlung erfolgen könnten, wodurch wiederum die Energiekosten gesenkt werden könnten. Unterhalb von T₁ ist eine direkte freie Kühlung möglich d.h. der Wärmetauscher ist ausgeschaltet und in Ruheposition befindlich, so dass der Energiebedarf deutlich gesenkt werden kann. Durch die Nutzung der freien Kühlung kann eine hohe Energieeffizienz gewährleistet werden, da keine Energieverluste, beispielsweise durch zusätzliche Wärmetauscher, auftreten.

In einer weiter vorteilhaften Ausgestaltung könnte mindestens eine Ventilatoreinrichtung vorgesehen sein. Diese Ventilatoreinrichtung könnte außerhalb des zu kühlenden Raums angeordnet sein, beispielsweise im Freien, um den Abtransport der warmen Luft zu verbessern. Insbesondere bei Außentemperaturen oberhalb von 17°C könnte ein solcher zusätzlicher Abtransport von Wärme durch die Ventilatoreinrichtung erfolgen.

Die erfindungsgemäßen Klimaboxen werden beispielsweise in Anlagen zur Temperaturregulierung von Rechenzentren bzw. Serveranlagen eingesetzt. Dabei werden die 3 verschiedenen oben bereits erläuterten Betriebszustände durchlaufen. Bei sehr hohen Temperaturen wird die gesamte Anlage in der Betriebsweise aktive Kühlung betrieben. In diesem Fall ist der Wärmetauscher in der Betriebsposition angeordnet, wobei sämtliche Luft durch den Wärmetauscher strömt und dort gekühlt wird. Bei etwas niedrigeren Temperaturen erfolgt ein Mischbetrieb aus aktiver Kühlung und direkter Kühlung, d.h. nur ein Teil des gesamt Luftstromes wird über den Wärmetauscher geführt, ein anderer Teil des Luftstromes wird außerhalb der Klimabox dem gekühlten Luftstrom zugemischt. Bei diesem Luftstrom muss sich beispielsweise um Außenluft handeln oder um Umluft aus der Gesamtanlage. In der dritten Betriebsweise der direkten freien Kühlung wird die Anlage ausschließlich mit Außenluft gekühlt. In diesem Betriebszustand befindet sich der Wärmetauscher in Ruheposition und die Klimabox kann ungehindert vom Luftstrom durchströmt werden.

Es gibt in diesem Fall also zwei Betriebszustände, bei denen der Wärmetauscher im Betriebszustand durchströmt wird und einen Zustand, in dem der Wärmetauscher aus dem Luftstrom geklappt ist und nicht durchströmt wird. Hierdurch können, wie oben erläutert, die luftseitigen Druckverluste deutlich reduziert werden.

Die erfindungsgemäße Mischbox lässt sich beispielsweise als Teil eines Klimagerätes oder als Klimagerät verwenden. Die Klimabox wird dabei zur Kühlung von Rechenzentren, Servern, Rechnern oder Serveranlagen sowie Server-Racks verwendet. Es ist auch möglich die erfindungsgemäße Klimabox mit einer Mischbox zu kombinieren, die eine weitere Optimierung der Betriebszustände erlaubt. Eine solche Mischbox weißt beispielsweise verschiedene Klappen, nämlich eine Außenluftklappe, eine Umluftklappe und eine Mischluftklappe auf, die eine gezielte Mischung verschieden temperierter Luftströme erlaubt. Eine solche Mischbox ist beschrieben in der Europäischen Patentanmeldung 09 005 824.9, auf die hiermit Bezug genommen wird. Die Kombination einer Klimabox mit dieser Mischbox für eine direkte freie Kühlung ist somit ebenfalls Teil der Anmeldung.

Nachstehend wird die Erfindung an Hand eines Ausführungsbeispiels beschrieben, das schematisch in der Zeichnung dargestellt ist. Dabei ist:
- **Fig. 1a**: eine schematische Darstellung der erfindungsgemäßen Klimabox mit Wärmetauscher im Betriebszustand;
- **Fig. 1b**: den Luftstrom in der Klimabox aus Fig. 1a
- **Fig. 1c**: eine perspektivische Ansicht der Klimabox aus Fig.1a;
- **Fig. 2a**: eine schematische Darstellung der erfindungsgemäßen Klimabox mit Wärmetauscher in Ruheposition;
- **Fig. 2b**: den Luftstrom in der Klimabox aus Fig. 2a
- **Fig. 2c**: eine perspektivische Ansicht der Klimabox aus Fig. 2a.

Fig.1a zeigt eine Ausführungsform der erfindungsgemäßen Klimabox 1, mit einem Wärmetauscher 9 in Betriebsposition. Die von der Oberseite der Klimabox einströmende Luft, die in Fig. 1 b durch Pfeile gekennzeichnet ist, wird entsprechend vollständig durch den Wärmetauscher 9 zum Boden 8 der Klimabox transportiert. Der Wärmetauscher 9 ist an seinem unteren Ende mit einem Gelenk 2 verbunden, das als Drehpunkt dient. Der Drehpunkt kann in anderen nicht gezeigten Ausführungen auch an anderer Stelle entlang des Wärmetauschers angeordnet sein. An seinem oberen Ende ist der Wärmetauscher 9 durch einen oberen Rahmen 2, gegen den er lehnt, begrenzt. Parallel zum Wärmetauscher 9 verläuft eine seitliche Abdichtung 5, die an der nicht dargestellten vorderen Seitenwand befestigt ist. Durch die seitliche Abdichtung 5, den oberen Rahmen 2 und eine Dichtrinne 6 am Boden ist sichergestellt, dass der Luftstrom nicht seitlich oder ober- oder unterhalb am Wärmetauscher vorbeigeführt werden kann. Der Boden 8 ist offen gestaltet, so dass die Luft ungehindert durchströmen kann. Im oberen Bereich der Klimabox 1 ist ein Elektrokasten 7 angeordnet, der zur Steuerung und Regelung der Klimabox dient.

Fig. 1 c zeigt die perspektivische Ansicht. Dabei ist zu erkennen, dass sich der Wärmetauscher 9 über die gesamte Breite der Klimabox erstreckt und etwa diagonal die zwei sich gegenüberliegenden Ecken miteinander verbindet. Im unteren Bereich liegt der Wärmetauscher 9 an der Dichtrinne 6 an.

In Fig. 2a ist die Klimabox mit Wärmetauscher 9 im Ruhezustand gezeigt. Der Wärmetauscher 9 ist dabei parallel zur Seitenwand 4 angeordnet und steht auf der Schiene 3, die sich im Boden der Klimabox befindet. Entsprechend strömt die Luft, wie in Fig. 2b zu sehen, von der Oberseite der Klimabox zum Boden 8 der Klimabox ohne durch den Wärmetauscher zu strömen. Der Wärmetauscher 9 erstreckt sich dabei fast vom Boden 8 bis zur Oberseite der Klimabox 1.

In Fig. 2c ist zu erkennen, dass die seitliche Dichtung 5 lediglich an den beiden kurzen Seitenwänden angeordnet ist und sich nicht über die gesamte Breite, sowie der Wärmetauscher 9, erstreckt.

### Bezugszeichenliste

- 1: Klimabox
- 2: oberer Rahmen
- 3: Schiene
- 4: Seitenwand
- 5: seitliche Abdichtung
- 6: Dichtrinne
- 7: Elektrokasten
- 8: Boden
- 9: Wärmetauscher
- 10: Drehpunkt

## Patentansprüche

1. Klimabox (1) zur Temperaturregelung durch die mindestens ein Luftstrom leitbar ist und die mindestens einen Wärmetauscher (9) enthält, **dadurch gekennzeichnet, dass** der Wärmetauscher (9) beweglich in der Klimabox (1) angeordnet ist und um einen Drehpunkt (10) zwischen mindestens einer Betriebsposition und einer Ruheposition bewegbar ist.

2. Klimabox (1) nach Anspruch 1, **dadurch gekennzeichnet, dass** der Wärmetauscher (9) in der Betriebsposition so in der Klimabox (1) angeordnet ist, dass der gesamte Luftstrom, der durch die Klimabox (1) geleitet wird, durch den Wärmetauscher (9) geleitet wird.

3. Klimabox (1) nach Anspruch 1 oder 2, **dadurch gekennzeichnet, dass** der Wärmetauscher (9) in der Ruheposition so in der Klimabox (1) angeordnet ist, dass der Luftstrom vollständig am Wärmetauscher (9) vorbeigeführt wird.

4. Klimabox (1) nach einem der Ansprüche 1 bis 3, **dadurch gekennzeichnet, dass** der Wärmetauscher (9) in der Ruheposition senkrecht zum Boden (8) und parallel zur Seitenwand (4) der Klimabox (1) angeordnet ist.

5. Klimabox nach Anspruch 4, **dadurch gekennzeichnet, dass** die maximale Höhe des Wärmetauschers (9) der Höhe der Klimabox (1) entspricht.

6. Klimabox (1) nach einem der vorhergehenden Ansprüche, **dadurch gekennzeichnet, dass** der Wärmetauscher (9) im Betriebszustand entlang einer Diagonalen zwischen zwei sich gegenüberliegenden Ecken der Klimabox (1) angeordnet ist.

7. Klimabox (1) nach einem der vorhergehenden Ansprüche, **dadurch gekennzeichnet, dass** der Wärmetauscher (9) ein Verdampfer oder Kühler ist.

8. Verfahren zum Betrieb einer Anlage zur Temperaturregulierung mit einer Klimabox gemäß einem der Ansprüche 1 - 7, **dadurch gekennzeichnet, dass** der Luftstrom
a. in einem ersten Betriebszustand der aktiven Kühlung durch die Klimabox (1) mit Wärmetauscher (9) in Betriebsposition geführt wird,
b. in einem zweiten Betriebszustand des Mischbetrieb der Luftstrom durch die Klimabox (1) mit Wärmetauscher (9) in Betriebsposition geführt wird und
c. in einem dritten Betriebszustand der Luftstrom durch die die Klimabox (1) mit Wärmetauscher (9) in Ruheposition geführt wird.
